# EUROPÄISCHE PATENTSCHRIFT

(11) **EP 1 600 412 B1**
(45) Veröffentlichungstag und Bekanntmachung des Hinweises auf die Patenterteilung: **17.11.2010**
(21) Anmeldenummer: 05010822.4
(22) Anmeldetag: 19.05.2005
(51) Int. Cl.: B65H 19/18, B65H 19/26

(54) **Folienspleissstation**
Film splicing device
Dispositif de raccordement d'un film

(30) Priorität: 26.05.2004 DE 102004026312
(43) Veröffentlichungstag der Anmeldung: 30.11.2005
(73) Patentinhaber: Krones AG, 93073 Neutraubling (DE)
(72) Erfinder: Fleck, Norbert, 83349 Palling (DE); Fischer, Manfred, 85354 Freising (DE); Schmid, Bernhard, 83115 Neubeuern (DE)
(74) Vertreter: Grünecker, Kinkeldey, Stockmair & Schwanhäusser Anwaltssozietät

(56) Entgegenhaltungen:
- EP-A- 0 464 003
- EP-A- 0 786 409
- EP-A- 1 127 821
- DE-A1- 10 057 597
- US-A- 4 450 039
- US-A- 5 279 471
- US-A- 5 518 202
- PATENT ABSTRACTS OF JAPAN Bd. 012, Nr. 459 (M-770), 2. Dezember 1988 (1988-12-02) -& JP 63 185760 A (FUJI MACH CO LTD), 1. August 1988 (1988-08-01)
- PATENT ABSTRACTS OF JAPAN Bd. 015, Nr. 493 (M-1191), 13. Dezember 1991 (1991-12-13) & JP 03 216443 A (FUJI TEKKOSHO:KK), 24. September 1991 (1991-09-24)
- PATENT ABSTRACTS OF JAPAN Bd. 008, Nr. 189 (M-321), 30. August 1984 (1984-08-30) -& JP 59 078815 A (KATAOKA KIKAI SEISAKUSHO:KK), 7. Mai 1984 (1984-05-07)

## Beschreibung

Die Erfindung betrifft eine Folienspleißstation.

Beim Verpacken mit Folie wird üblicherweise eine Folie von einer Vorratsrolle abgerollt. Wenn diese Folie zu Ende geht, wird sie mit der Folie einer neuen Rolle verbunden, also gespleißt, sodass der Anfang der neuen Folie durch das Ende der auslaufenden Folie mitgenommen wird. Dazu weist eine Folienspleißstation üblicherweise eine erste und eine zweite Abrollrichtung für je eine Folienrolle auf.

Eine derartige Folienspleißstation wird beispielsweise beim Verpacken von Getränkegebinden mit Schrumpffolie eingesetzt. Hierbei kann die Folienspleißstation unterhalb der Förderlinie für die Gebinde angeordnet sein, um eine kompakte Verpackungsmaschine zu erhalten. Dies führt jedoch dazu, dass die Folienspleißstation nicht leicht zugänglich ist.

Aus der EP 0 464 003 ist ein Verfahren zum Verbinden einer ersten Bahn schweißbaren Folienmaterials an eine zweite Bahn bekannt. Hierbei wird der Anfang einer aufgerollten Folie um ein bewegliches Element mit einer Schweißschiene herumgelegt und anschließend in eine Position verschwenkt, in der die beiden Folienbahnen miteinander verschweißt werden können. Hierbei zeigt der Folienanfang an der Schweißstelle in Richtung auf die zuvor abgerollte Rolle, sodass jeweils die der Rollenmitte zugewandten Seiten der Folien miteinander verschweißt werden.

Nachteilig ist hierbei, dass die Schweißschiene in einen Bereich schwenkbar sein muss, in den das Bedienpersonal leichten Zugang hat. Dies führt zu einer Verletzungsgefahr, da die Schweißschiene heiß sein kann. Weiterhin kann das andauernde Anliegen der Folie auf der Schweißschiene zu einem Verkleben und damit zu unerwünschten Störungen führen. Ungünstig ist auch die raumgreifende Bewegung der Schweißschiene und das Versetzen der Folienrollen nach dem Anspleißen aus einer ersten Position in eine zweite Position.

Aus der EP 0 749 924 ist ein Verfahren zum Verschweißen zweier jeweils von einer Vorratsrolle kommenden Folienbahnen in einer Verpackungsmaschine, sowie einer Vorrichtung zur Durchführung des Verfahrens bekannt. Hierbei muss vor dem Verschweißen der Folienanfang der neuen Rolle zwischen einer zylindrischen Schiene und zwei Andrückschienen hindurchgefädelt und anschließend zwischen der zylindrischen Schiene und einer Klemmleiste durchgeführt werden. Dann kann der Folienanfang zwischen der Klemmleiste und der zylindrischen Schiene festgeklemmt werden. Dies muss in unmittelbarer Nähe zu der ablaufenden Folie geschehen. Ein derartiger Einfädelvorgang ist sehr umständlich, sodass hier viel Zeit benötigt wird, und in sicherheitstechnischer Hinsicht bedenklich, wenn er bei laufender Folienbahn erfolgen muss.

Weiterhin wird der Folienanfang um einen wegbewegbaren Stab geführt, der dazu dient, die verschweißten Folien von zwei Heizleisten zu entfernen, um so ein Abkühlen der Schweißnaht durch die Umgebungsluft zu ermöglichen. Hierbei entsteht eine Zugkraft auch an derjenigen Schweißstelle der Folienbahn, die zur weiteren Verarbeitung abläuft. Dies kann leicht zu Fehlfunktionen führen, falls das Entfernen von der Heizleiste zu Beschädigungen (Reißen) der Schweißnaht führt.

Aus der GB 1 184 591 ist eine Vorrichtung zum Zuführen von Verpackungsmaterial aus thermoplastischem synthetischem Kunststoff offenbart. Hierbei ist der Anfang einer neuen Folienrolle um einen Schweißkopf 6 geschlagen, der zwei Einsatzseiten hat. Das umgeschlagene Ende wird zwischen zwei Schienen gehalten. Auch hierbei ist das Einfädeln des Folienanfangs an dem Schweißkopf vorbei sehr umständlich und mit Gefahren für das Bedienpersonal verbunden, da der Schweißkopf auch hier heiß sein kann und die ablaufende Folienbahn in Bewegung ist. Weiterhin kann die Folie beim Einfädeln um den Schweißkopf beschädigt werden, falls dieser noch heiß ist.

Die JP 63 185 760 A offenbart eine Folienschließstation gemäß dem jeweiligen Oberbegriff des Anspruchs 1 bzw. des Anspruchs 10.

Aufgabe der vorliegenden Erfindung ist es daher, eine Folienspleißstation zu verbessern.

Gelöst wird diese Aufgabe durch eine Folienspleißstation nach Anspruch 1, ein Verfahren nach Anspruch 10 und eine Verpackungsmaschine nach Anspruch 11.

Bei der Folienspleißstation ist eine Halteeinrichtung zum ortsfesten Halten der Folie vorgesehen. Neben der ortsfesten Halteeinrichtung ist eine bewegbare Transfereinrichtung vorgesehen, mit der die Folie in die Spleißposition geführt werden kann.

Mit einer derartigen Vorrichtung ist es möglich, die Folie durch das Bedienpersonal mit der Halteeinrichtung in ihrer Position zu fixieren und von einer anderweitig betätigbaren Transfereinrichtung in den Bereich der Spleißeinrichtung, also einen Gefahrenbereich, zu bringen.

Es ist kein aufwendiges "Einfädeln" nötig.

Die Halteeinrichtung besteht aus einem Klemmstab , der an einer geeigneten Stelle des Folienanfangs die Folie einklemmt. Dieser Klemmstab ist hierbei lose, d. h. nicht fest mit der Folienspleißstation verbunden . Dies erleichtert die Handhabbarkeit beim Einklemmen der Folie in den Klemmstab. Der Klemmstab mit der darin eingeklemmten Folie seinerseits kann in eine passende Halterung oder Lagerung eingelegt werden, um so die Folie in Bezug auf die Folienspleißstation wohl definiert anzuordnen.

Die Spleißeinrichtung ist vorteilhafterweise eine Schweißstation, die eine Schweißung mit Wärme, Ultraschall oder ähnlichem erzeugen kann. Hierbei ist es von Vorteil, wenn die Folie beim Schweißen zwischen einem Schweißelement und einem Wiederlager angeordnet ist, wobei das Wiederlager vorzugsweise durch die Transfereinrichtung selbst gebildet wird. Das Schweißelement kann ein Heizelement sein.

Besonders vorteilhaft ist ein Heizelement mit zwei Heizflächen, die beabstandet sind. Diese beiden auf einer Seite der Folien angeordneten Heizflächen führen zum Erwärmen der Folie in zwei Zonen. Die eine erwärmte Zone kann dazu verwendet werden, die abzutrennenden Folienreste von der gespleißten Folienbahn abzutrennen, wohingegen die andere erwärmte Zone dazu dienen kann, die Verschweißung zwischen dem Ende der auslaufenden und dem Anfang der beginnenden Folienbahn zu bilden.

Vorteilhaft ist weiterhin, einen Sensor zum Erkennen von einem Muster auf der ablaufenden Folie vorzusehen, sodass das Muster der ablaufenden Folie in einer vorbestimmten Lage bezüglich der Spleißeinrichtung beim Spleißen liegt. Falls die Folie bedruckt ist, ist es beispielsweise von Vorteil, wenn das Verschweißen an einer unbedruckten Stelle stattfindet, da der Aufdruck beim Schweißen von Folie hinderlich sein kann.

Bei den Verfahren wird der Anfang einer Folie in einer Halteeinrichtung zum ortsfesten Halten der Folie fixiert. Dann wird die Folie mit einer Transfereinrichtung in die Spleißposition transferiert, um dort an das Ende einer auslaufenden Folie gespleißt zu werden. Die Spleißposition ist durch die Position definiert, an der das Spleißen durch die Vorrichtung stattfinden kann.

Im Folgenden wird eine Ausführungsform der Spleißstation und des Verfahrens anhand der anliegenden Figuren erläutert. Dabei zeigen:
- Fig. 1 bis 3, 5 und 6: eine schematische Darstellung einer Folienspleißstation in verschiedenen Verfahrenszuständen, und
- Fig. 4: eine schematische Schnittzeichnung eines Schweißelements.

Figur 1 zeigt eine Folienspleißstation, mit zwei Abrolleinrichtungen 4, 5 auf denen jeweils eine Folienrolle 6, 7 angeordnet ist. Bei dem in Figur 1 gezeigten Zustand ist die Folienrolle 6 fast abgerollt, sodass die Folie der vollen Folienrolle 7 angespleißt werden soll. Die Folienspleißstation 1 verfügt über Umlenkrollen 8, 9 über die die Folien der Abrolleinrichtungen 4, 5 jeweils umgelenkt werden können. Eine im unteren Bereich der Folienspleißstation angeordnete Rolle 17 dient zum Umlenken der jeweils auslaufenden Folienbahn.

Sowohl die Abrolleinrichtung 4 als auch die Abrolleinrichtung 5 können jeweils mit einem geeigneten Antrieb, als auch mit einer geeigneten Bremse ausgerüstet sein. Die Bremse dient dazu, eine gewisse Folienspannung in der Folienspleißstation zu ermöglichen. Ein Antrieb dient dazu, keine zu hohen Spannungen in der Folie entstehen zu lassen.

Zwischen den Umlenkrollen 8, 9 sowie der Umlenkrolle 17 sind auf der rechten Seite ein Schweißkopf 13 und ein Schieber 15 angeordnet. Der Schweißkopf 13 und der Schieber 15 sind quer zum Folienlaufweg beweglich angeordnet. Der Schweißkopf kann in die Schweißposition (s. Fig. 3) bewegt werden. Der Schieber 15 kann in die Bahn der ablaufenden Folie 2 bewegt werden.

Eine Klemmleiste 11, die wahlweise in der Halterung 12 a oder 12 b fixiert bzw. abgelegt werden kann, ist in Figur 1 in einem Zustand dargestellt, in der die Folie 3 der Rolle 7 in die Klemmleiste 11 eingeklemmt ist.

Die Folie 2 der Rolle 6 wird durch die Umlenkrollen 8 und 17 umgelenkt und läuft in Richtung 18 ab zu dem Folienverbraucher aus. Dies kann beispielsweise eine Verpackungsmaschine mit einer Folieneinschlagstation sein.

Eine Transfereinrichtung 10, die ein fester Stab oder auch eine beweglich aufgehängte Rolle sein kann, ist oberhalb der Umlenkwalzen 8, 9 sowie den Halterungen 12 a, 12 b positioniert.

Diese Transfereinrichtung 10 kann zwischen der Umlenkrolle 8 und dem Halter 12 a auf der einen Seite sowie der Umlenkrolle 9 und dem Halter 12 b auf der anderen Seite nach unten hindurchbewegt werden.

Auf der linken Seite gegenüber von dem Schweißkopf 13 ist ein gleichartiger Schweißkopf 14 spiegelsymmetrisch angeordnet. Der Schweißkopf 14 kann auf die linke Seite der Transfereinrichtung 10 in der abgesenkten Position (s. Fig. 3) bewegt werden. Dies entspricht der Spleißposition, falls mit dem Schweißkopf 14 geschweißt wird. Ebenso ist gegenüber dem Schieber 15 spiegelsymmetrisch ein Schieber 16 angeordnet. Der Schieber 16 kann in die Bahn einer Folie 3 eingeschoben werden, die über die Rollen 9 und 17 abläuft.

Bei der Umlenkrolle 17 ist ein weiterer Schieber 24 angeordnet, der mit der Umlenkrolle 17 so zusammenwirken kann, dass die Folie zwischen der Umlenkrolle 17 und dem Schieber 24 eingeklemmt und somit gehalten wird.

Die Funktionsweise der Folienspleißstation 1 soll anhand der Figuren erläutert werden.

In Figur 1 ist der Zustand gezeigt, in dem eine neue Folie 3 einer neuen Folienrolle 7 soweit abgerollt ist, dass sie in die Klemmleiste 11 eingeklemmt werden konnte und die Klemmleiste 11 in die Halterung 12 a gelegt wurde. Die Folie 3 ist hierbei leicht gespannt. Die Folie 3 könnte aber auch leicht durchhängen und auch Kontakt mit der Walze 9 haben.

Die Folie 2 der alten Folienrolle 6 wird in Richtung 18 über die Umlenkrollen 8 und 17 abtransportiert.

Der Transport kann intermittierend als auch kontinuierlich sein.

Ein geeigneter Sensor kann die bevorstehende Erschöpfung der Folienrolle 6 erkennen. Dies kann beispielsweise ein Sensor zum Messen des Durchmessers der Rolle 6 sein, als auch ein Sensor der bestimmte Markierungen auf der Folie 2 erkennt, die das bevorstehende Ende der Folie 2 anzeigen.

Wie in Figur 1 zu erkennen, ist die Folie 3 nicht um beispielsweise einen Schweißkopf oder ähnliches herumgelegt oder herumgeführt worden, sodass ein kompliziertes Einfädeln oder Justieren der Folie nicht nötig ist. Lediglich in die leicht handhabbare Klemmleiste 11 muss die Folie 3 an einer geeigneten Position, z.B. passend zu einem Druckbild eingeklemmt sowie dann in die Halterung 12 a eingelegt werden. Ein wie auch immer geartetes Einfädeln der Folie in einem vorbestimmten engen Raum ist hierbei nicht nötig, sodass das Vorbereiten der Folie 3 wenig Zeit beansprucht. Das Einbringen der Folie 3 in die in Figur 1 gezeigte Position wird auch erheblich durch die Klemmleiste 11 erleichtert, die von der Folienspleißstation unabhängig, d. h. lose, ist. Dadurch, dass der Anfang der forminstabilen Folie 3 durch die feste Klemmleiste 11 fixiert ist, ist die Handhabung der Folie 3 deutlich erleichtert. So kann die Klemmleiste 11 an die Folie 3 außerhalb der Folienspleißstation angebracht werden, ohne dass die Walzen oder ähnliches hinderlich sind. Die in die Klemmleiste 11 eingeklemmte Folie 3 kann dann recht einfach durch Einlegen der Klemmleite 11 in die Halterung 12a positioniert werden.

Die Klemmleiste 11 muss nicht wie in Figur 1 am unmittelbaren Anfang der Folienbahn 3 angeordnet sein. Falls die Folie 3 beispielsweise ein Muster aufweist oder der unmittelbare Anfang der Folien 3 durch Transport oder ähnlichem beschädigt ist, kann die Klemmleiste auch an einer von dem unmittelbaren Anfang etwas beabstandeten Anfangsposition der Folie 3 angeordnet werden.

Falls die Folie 3 ein beispielsweise aufgedrucktes Muster trägt, muss die Klemmleiste 11 an einer vorbestimmten Position in Bezug auf dieses Muster angeordnet werden, sodass die Folie anschließend beim Schweißen an einer vorbestimmten Stelle geschweißt werden kann. Diese Stelle ist vorzugsweise eine Stelle ohne Aufdruck.

Ausgehend von dem per Hand vorbereiteten Zustand der Folie 3, wie er in Figur 1 gezeigt wird, wird die Folie 3 mit der Transfereinrichtung 10 in die Schweißposition geführt. Dies geschieht durch ein maschinelles Absenken der Transfereinrichtung 10. Das Absenken der Transfereinrichtung 10 kann elektrisch, pneumatisch, mit Handkurbelantrieb oder ähnlichem geschehen. Die Transfereinrichtung 10 fährt hierbei zwischen der Umlenkwalze 9 und der Klemmleiste 11 in der Halterung 12 a hindurch und nimmt dabei die Folie 3 mit. Die Folie 3 wird dabei etwas weiter von der Rolle 7 abgerollt. Die Transfereinrichtung 10 zieht die Folie 3 hierbei soweit, bis die Transfereinrichtung 10 gegenüber von dem Schweißkopf 13, also vor dem aktiven Teil des Schweißkopfes 13, angeordnet ist. Die Folienbahn 2 kann währenddessen ungestört weiter abgefördert werden.

In Figur 2 ist der Zustand gezeigt, bei dem die Folie 3 nun vollends zum Spleißen vorbereitet ist. Die Transfereinrichtung fädelt durch das Hindurchführen zwischen der Klemmleiste 11 und der Umlenkwalze 9 die Folie in wohldefinierter Weise in die Spleißposition ohne dass es hierzu einer Positionierung der Folie per Hand bedarf.

Soll die Folie 3 an die Folie 2 gespleißt werden, so fährt zunächst der Schieber 24 aus, um die ablaufende Folienbahn 2 mit der Umlenkwalze 17 zu fixieren. Anschließend fährt der Schweißkopf 13 aus und drückt die Folien 2 und 3 zusammen gegen die Transfereinrichtung 10 (siehe Fig. 3).

Figur 4 zeigt eine Detailvergrößerung des Schweißkopfes 13.

An dem vorderen Ende des Schweißkopfes 13 ist ein beheizbares Sickenband 19 angeordnet. Das Sickenband 19 weist eine Sicke 23 auf. Die Sicke 23 kann hohl oder gefüllt sein.

Das Sickenband 19 ist durch externe Heizeinrichtungen beheizbar oder dadurch, dass es selber einen elektrischen Widerstand aufweist, der ausreicht, das Sickenband 19 durch elektrischen Strom zu heizen.

Das Sickenband 19 weist zwei flache Bereiche 20, 21 auf, die sich in Richtung quer zu der Folienbahn auf die Folien 2, 3 legen können. Als Wiederlager dient die Transfereinrichtung 10.

Durch das Sickenband 19 werden die Folien 2, 3 in den Bereichen 20, 21 erwärmt; im Bereich der Sicke 23 werden die Folien nicht oder nicht so stark erwärmt.

Bei dem in Figur 4 gezeigten Zustand, der dem Zustand in Figur 3 entspricht, ist das Sickenband 19 fest auf die Folien 2, 3 gedrückt. Auch ein Teil des Schweißkopfes 13 kann auf die Folien 2, 3 zur Fixierung drücken, auch wenn dies in Figur 4 nicht dargestellt ist. Bei dem in Figur 3, 4 dargestellten Zustand wird, während die Folien 2, 3 durch das Sickenband 19 bzw. den Schweißkopf 13 gehalten sind, der Schieber 15 ausgefahren (siehe Figur 5). Durch das Einschieben des Schiebers 15 in die Bahn der Folien 2, 3 wird die Folienspannung erhöht. Dies geschieht auf derjenigen Seite des Schweißkopfes 15, auf der die Folienstücke angeordnet sind, die nicht weiter verwendet werden, sondern nach dem Spleißen in der Folienspleißstation zurückbleiben und auf andere Weise entfernt werden.

Durch das Erhöhen der Folienspannung mit dem Schieber 15 reißen die Folien 2, 3 an der durch den Bereich 20 des Sickenbands 19 entstandenen erwärmten Stelle von den nach unten ausgehenden Folienteilen der Folien 2, 3 ab. Der Bereich 20 des Sickenbandes 19 dient also dazu, die Folie zum Trennen zu erwärmen wohingegen der Bereich 21 des Sickenbandes 19 dazu dient, die Verschweißung der Folien zu gewährleisten. Dazu ist es vorteilhaft, wenn die Folien 2, 3 zwischen dem Sickenband 19 und dem Schieber 15 nicht etwa auch durch den Schieber 13 festgehalten werden.

Anschließend werden der Schweißkopf 13, der Schieber 15 und der Schieber 24 in beliebiger Reihenfolge oder gleichzeitig in ihre jeweilige Ausgangsposition zurückgefahren. Der Folienabtransport in Richtung 18 kann dann weiter erfolgen. Hierbei wird nun die Folie 3 von der neuen Rolle 7 abgerollt.

Wie in Figur 6 zu erkennen ist, ist an der Schweißstelle 25 keine Lasche oder loser Überrest von anderer Folie vorhanden. Vielmehr kann die so geschweißte Folie ohne weitere Maßnahmen direkt in dem weiteren Verpackungsvorgang verwendet werden.

Ebenso wie das Spleißen einer neuen Folie 3 an eine Folie 2 erläutert wurde kann mit dem Schweißkopf 14 und dem Schieber 16 in spiegelsymmetrischer Weise verfahren werden. Dabei wird eine rechts angeordnete neue Folie an eine Folie angespleißt, die von einer Rolle kommt die links angeordnet ist und sich erschöpft. Der Folienanfang der neuen Rolle wird ganz entsprechend mit der Klemmleiste 11 in der Halterung 12b fixiert.

Falls Folien verwendet werden, die ein Muster aufweisen, beispielsweise durch einen periodischen Aufdruck, kann es gewünscht sein, die Folien 2 und 3 an vorbestimmten Stellen zu verbinden. Die Folie 3 kann dadurch mit einer vorbestimmten Stelle in die Spleißposition gebracht werden, dass die Halteeinrichtung an einer bestimmten Position der Folie 3 angebracht wird, sodass beim Transferieren der Folie zu der Spleißposition diese mit der gewünschten Position angeordnet wird.

Für die auslaufende Folie 2 kann ein Sensor 22 vorgesehen sein, der das Muster bzw. charakteristische Teile des Musters oder sonstige der Periodizität des Musters entsprechende Markierungen, der Folie erkennt. Damit ist es möglich, die Folie mit einer gewünschten Stelle an die Spleißposition zu bringen. Der Sensor 22 kann beispielsweise eine Kamera oder eine Lichtschranke sein. Vorteilhafterweise ist der Sensor 22 stromab der Spleißposition vorgesehen, sodass unabhängig davon, von welcher Abrolleinrichtung eine Folie abgerollt wird, eine Erkennung mit ein- und demselben Sensor 22 möglich ist. Prinzipiell ist es jedoch auch möglich, den Sensor 22 stromauf der Spleißposition vorzusehen, sodass für jede Folie ein Sensor eingesetzt wird.

Weiterhin ist es vorteilhaft, wenn zusätzlich zu dem Sensor 22 ein Wegmesssystem vorgesehen ist, mit dem es möglich ist, die Länge der Folie, die nach Erkennung einer bestimmten Position der Folie durch den Sensor 22 abgelaufen ist, zu bestimmen. Dieser Sensor kann beispielsweise bei der Umlenkwalze 17 vorgesehen sein, der aus der Rotation der Walze 17 die abtransportierte Länge der Folie durch beispielsweise Aufintegration des Signals eines Drehratensensors ermittelt. Durch Zusammenwirken des Sensors 22 mit dem Wegmesssystem kann die ablaufende Folie dann an jeder beliebigen Position in Bezug auf das Muster an der Spleißposition angeordnet werden.

## Patentansprüche

1. Folienspleißstation mit einer ersten (4) und einer zweiten (5) Abrolleinrichtung für je eine Folienrolle, einer Spleißeinrichtung zum Spleißen von.Folien der ersten und zweiten Abrolleinrichtung an einer Spleißposition (13,14), einer bewegbaren Transfereinrichtung (10) zum Transferieren einer Folie (3) einer Abrolleinrichtung zu der Spleißposition (13,14), **gekennzeichnet durch** eine Halteeinrichtung (11, 12a, 12b) zum ortsfesten Halten des Folienanfangs, wobei die Folie (3) **durch** die Transfereinrichtung (10) transferiert werden kann und wobei die Halteeinrichtung (11,12a,12b) aus einem Klemmstab (11) besteht, der lose, also nicht fest mit der Folienspleißstation verbunden ist, wobei eine Halterung oder Lagerung (12a,12b) vorgesehen ist, in die der Klemmstab (11) mit dem darin eingeklemmten Folienanfang eingelegt werden kann, um so den Folienanfang in Bezug auf die Folienspleißstation wohl definiert anzuordnen.

2. Folienspleißstation nach Anspruch 1, **dadurch gekennzeichnet, dass** die Spleißeinrichtung eine Schweißeinrichtung (13, 14) umfasst.

3. Folienspleißstation nach Anspruch 2, **dadurch gekennzeichnet, dass** die Transfereinrichtung (10) als ein Wiederlager für das Schweißen mit der Schweißeinrichtung (13, 14) ausgebildet ist.

4. Folienspleißstation nach Anspruch 3, **dadurch gekennzeichnet, dass** die Schweißeinrichtung einen Schweißkopf (13, 14) umfasst, der ein Heizelement (19) trägt und vorzugsweise beweglich ist.

5. Folienspleißstation nach Anspruch 4, **dadurch gekennzeichnet, dass** das Heizelement (19) zwei Heizflächen (20, 21) hat, die beabstandet sind und sich quer zur Folientransporteinrichtung über die gesamte Folienbreite erstrecken können.

6. Folienspleißstation nach einem der Ansprüche 1 bis 5, **dadurch gekennzeichnet, dass** eine Einrichtung (15) zum Erhöhen der Folienspannung vorgesehen ist, die vorzugsweise auf der Seite der Spleißposition angeordnet ist, auf der die beim Spleißen zurückbleibende Folie liegt.

7. Folienspleißstation nach Anspruch 6, **dadurch gekennzeichnet, dass** die Folienspanneinrichtung einen Schieber (15) umfasst, der in die Bahn einer Folie bewegt werden kann.

8. Folienspleißstation nach einem der Ansprüche 1 bis 7, **dadurch gekennzeichnet, dass** ein Sensor (22) zur Erkennung von einem Folienmuster vorgesehen ist.

9. Folienspleißstation nach Anspruch 8, **dadurch gekennzeichnet, dass** ein Wegmesssystem zum Messen der Länge von abgeförderter Folie vorgesehen ist.

10. Verfahren zum Spleißen einer Folie (3) einer ersten Abrolleinrichtung (4) und einer zweiten Folie (2) einer zweiten Abrolleinrichtung (5) mit den Schritten: ortsfestes Halten einer Folie (3) einer Abrolleinrichtung mit einer Halteeinrichtung (11,12a,12b), Transferieren der Folie zu einer Spleißposition (13,14), wobei die Folie (3) an einer anderen Stelle ortsfest gehalten wird und Spleißen der ersten (3) und zweiten (4) Folie an der Spleißposition (13,14), wobei die Haltevorrichtung (11,12a,12b) aus einem Klemmstab (11) besteht, der lose ist, also nicht fest mit einer Folienspleißstation verbunden ist, wobei der Klemmstab (11) mit dem darin eingeklemmten Folienanfang in eine Halterung oder Lagerung (12a, 12b) eingelegt wird, um so den Folienanfang in Bezug auf die Folienspleißstation wohl definiert anzuordnen.

11. Verpackungsmaschine zum Verpacken mit Folie **gekennzeichnet durch** eine Folienspleißstation nach einem der Ansprüche 1 bis 9.

## Claims

1. Foil splicing station comprising a first (4) and a second (5) roll-off device for one roll of foil each, a splicing device for splicing of foils of the first and second roll-off device at a splicing position (13, 14), a movable transfer device (10) for transferring a foil (3) of a roll-off device to the splicing position (13, 14), **characterized by** a holding device (11, 12a, 12b) for stationary holding of the front end of the foil, wherein the foil can be transferred by the transfer device (10), and wherein the holding device (11, 12a, 12b) consists of a clamping rod (11) which is loosely, thus non-fixedly connected to the foil splicing station, wherein a holding or bearing (12a, 12b) is provided, into which the clamping rod (11) with the front end of the foil clamped therein can be inserted to arrange the front end of the foil well defined in relation the foil splicing station.

2. Foil splicing station according to claim 1, **characterized in that** the splicing device comprises a welding device (13, 14).

3. Foil splicing station according to claim 2, **characterized in that** the transfer device (10) is designed as a stabilizing bearing for welding using the welding device (13, 14).

4. Foil splicing station according to claim 3, **characterized in that** the welding device comprises a welding head (13, 14) which bears a heating element (19) and preferably can be moved.

5. Foil splicing station according to claim 4, **characterized in that** the heating element (19) has two heating areas (20, 21) which are spaced apart and can extend transversely to the transport direction of the foil over entire foil width.

6. Foil splicing station according to one of claims 1 to 5, **characterized in that** a device (15) for increasing tension of the foil is provided, which is preferably arranged on that side of the splicing position on which the foil remaining upon splicing lies.

7. Foil splicing station according to claim 6, **characterized in that** the foil tension device comprises a slider (15) which can be moved into the foil web.

8. Foil splicing station according to one of claims 1 to 7, **characterized in that** a sensor (22) for identifying a poil pattern is provided.

9. Foil splicing station according to claim 8, **characterized in that** a distance measuring system for measuring the length of rolled-off foil is provided.

10. Method for splicing a foil (3) of a first roll-off device (4) and a second foil (2) of a second roll-off device (5) comprising the following steps: stationary holding a foil (3) of a roll-of device by means of a holding device (11, 12a, 12b), transferring the foil to a splicing position (13, 14), wherein the foil (3) is stationary hold at another position und splicing the first (3) and second (4) foils at the splicing position (13, 14), wherein the holding device (11, 12a, 12b) consists of a clamping rod (11) which is loosely, thus non-fixedly connected to the foil splicing station, wherein the clamping rod (11) with the front end of the foil clamped therein can be inserted into a holding or bearing (12a, 12b), to arrange the front end of the foil well defined in relation to the foil splicing station.

11. Packaging machine for packaging with foil, **characterized by** a foil splicing station according to one of claims 1 to 9.

## Revendications

1. Station de raccordement de film avec un premier dispositif de déroulement (4) et un deuxième dispositif de déroulement (5) pour des rouleaux de film respectifs, un dispositif de raccordement pour raccorder les films des premier et deuxième dispositifs de déroulement au niveau d'une position de raccordement (13, 14), et un dispositif de transfert mobile (10) pour le transfert d'un film (3) d'un dispositif de déroulement vers la position de raccordement (13, 14), **caractérisée par** un dispositif de fixation (11, 12a, 12b) pour tenir de manière stationnaire le début du film, étant précisé que le film (3) peut être transféré par le dispositif de transfert (10) et que le dispositif de fixation (11, 12a, 12b) se compose d'une barre de serrage (11) qui est reliée de manière lâche, et donc non fixe, à la station de raccordement de film, et qu'il est prévu une fixation ou un support (12a, 12b) dans lequel la barre de serrage (11) peut être placée avec le début de film serré dans ladite barre, pour disposer ainsi le début du film d'une manière bien définie par rapport à la station de raccordement.

2. Station de raccordement de film selon la revendication 1, **caractérisée en ce que** le dispositif de raccordement comprend un dispositif de soudage (13, 14).

3. Station de raccordement de film selon la revendication 2, **caractérisée en ce que** le dispositif de transfert (10) est conçu comme un appui pour le soudage à l'aide du dispositif de soudage (13, 14).

4. Station de raccordement de film selon la revendication 3, **caractérisée en ce que** le dispositif de soudage comprend une tête de soudage (13, 14) qui porte un élément chauffant (19) et qui est de préférence mobile.

5. Station de raccordement de film selon la revendication 4, **caractérisée en ce que** l'élément chauffant (19) a deux surfaces chauffantes (20, 21) qui sont espacées et qui peuvent s'étendre sur toute la largeur du film, transversalement par rapport au dispositif de transport de film.

6. Station de raccordement de film selon l'une des revendications 1 à 5, **caractérisée en ce qu'**il est prévu un dispositif (15) pour augmenter la tension du film, qui est disposé de préférence du côté de la position de raccordement où se trouve le film qui reste, lors du raccordement.

7. Station de raccordement de film selon la revendication 6, **caractérisée en ce que** le dispositif de tension de film comprend un coulisseau (15) qui peut être amené dans la trajectoire d'un film.

8. Station de raccordement de film selon l'une des revendications 1 à 7, **caractérisée en ce qu'**il est prévu un capteur (22) pour détecter un motif de film.

9. Station de raccordement de film selon la revendication 8, **caractérisée en ce qu'**il est prévu un système de mesure de déplacement pour mesurer la longueur de film amené.

10. Procédé pour raccorder un film (3) d'un premier dispositif de déroulement (4) et un deuxième film (2) d'un deuxième dispositif de déroulement (5), avec les étapes qui consistent : à tenir de manière stationnaire un film (3) d'un dispositif de déroulement à l'aide d'un dispositif de fixation (11, 12a, 12b), à transférer le film vers une position de raccordement (13, 14), le film (3) étant tenu de manière stationnaire à un autre endroit, et à raccorder le premier film (3) et le deuxième film (2) au niveau de la position de raccordement (13, 14), le dispositif de fixation (11, 12a, 12b) se composant d'une barre de serrage (11) qui est reliée de manière lâche, et donc non fixe, à une station de raccordement de film, la barre de serrage (11) étant placée, avec le début de film serré dans ladite barre, dans une fixation ou un support (12a, 12b) pour disposer ainsi le début du film d'une manière bien définie par rapport à la station de raccordement de film.

11. Machine d'emballage pour emballer à l'aide d'un film, **caractérisée par** une station de raccordement de film selon l'une des revendications 1 à 9.
